# EUROPÄISCHE PATENTSCHRIFT

(11) **EP 1 120 527 B1**
(45) Veröffentlichungstag und Bekanntmachung des Hinweises auf die Patenterteilung: **05.02.2003**
(21) Anmeldenummer: 01101714.2
(22) Anmeldetag: 25.01.2001
(51) Int. Cl.: E05F 15/00, F16P 3/12, H01H 3/14

(54) **Schaltleiste für eine Schliesskanten-Sicherung**
Edge switch for closing edge safety device
Bordure à interrupteur pour un dispositif de sécurité d'une arête de vantail

(30) Priorität: 25.01.2000 DE 10002926
(43) Veröffentlichungstag der Anmeldung: 01.08.2001
(73) Patentinhaber: Haake, André, 48703 Stadtlohn (DE); Haake, Oliver, 46354 Südlohn (DE); Haake, Patrick, 48691 Vreden (DE)
(72) Erfinder: Haake, André, 48703 Stadtlohn (DE); Haake, Oliver, 46354 Südlohn (DE); Haake, Patrick, 48691 Vreden (DE)
(74) Vertreter: Habbel, Hans-Georg, Dipl.-Ing.

(56) Entgegenhaltungen:
- WO-A-97/38199
- DE-A- 3 001 231

## Beschreibung

Die Erfindung bezieht sich auf eine Sicherheitsleiste für eine Schließkanten-Sicherung als Schaltleiste gemäß dem Oberbegriff des Hauptanspruches.

Eine gattungsbildende Schließkanten-Sicherung ist in der WO 99/57401 beschrieben.

Eine Schaltleiste z. B. gemäß der EP 0 234 523 weist einen "elektrischen Anschluß" auf und ein "Befestigungsprofil", das ein "Gummimantelprofil" trägt, das durch Gummiverschlußkappen verschlossen werden kann. In dem Gummimantelprofil ist an der druckbeaufschlagten Seite des Gummimantelprofiles eine "Sicherheitsleiste" angeordnet.

Die Sicherheitsleiste z. B. gemäß der EP 0 103 726 A besteht im wesentlichen aus "Kontaktelementen", die üblicherweise aus Kunststoff bestehen und mittig eine "Kontaktleitung" aufweisen, wobei die Kontaktleitungen endseitig an jedem Kontaktelement "Kontaktstellen" aufweisen, womit die einzelnen Kontaktelemente untereinander stromführend in Kontakt kommen. Diese Kontaktelemente mit ihren Kontaktleitungen und Kontaktstellen sind in einem elastischen "Schlauch" angeordnet und werden von diesem getragen, wobei der elastische Schlauch im Gummimanatelprofil der Schaltleiste angeordnet wird.

Gemäß der FR 21 35 922 A1 bestehen die Kontaktelemente aus Kugeln, die aus einem aus weichem Werkstoff bestehenden Schlauch angeordnet sind. Die Kugeln weisen einen Durchmesser auf, der etwas kleiner ist als der Innendurchmesser des weichen Schlauches, wobei während des Einfüllens der Kugeln in den Schlauch der Schlauch elastisch gelängt wird. Noch in diesem gelängten Zustand werden die beiden Mündungen des Schlauches mit Stopfen verschlossen, an die die elektrischen Zuleitungen anschließen. Die Stopfen erzeugen in Verbindung mit dem gespannten Schlauch innerhalb des gespannten Schlauches die erforderliche Vorspannung, mit der die Kugeln aneinander anliegen.

Werden die Kugeln voneinander durch einen örtlichen Verformungsdruck voneinander entfernt, wird der Strom unterbrochen und ein Signal erzeugt.

Die bekannte Anordnung hat in der Praxis keinen Eingang gefunden, da die Kugeln sich in dem weichen Schlauch nicht zentrieren, sondern um der erzeugten Vorspannung durch den Schlauch auszuweichen, gegeneinander verschieben, so daß keine geradlinige Kugelkette im Endeinbauzustand vorliegt. Die Kugeln können dabei die äußere Oberfläche des Schlauches verformen, so daß Schwierigkeiten beim Einbau des Schlauches bestehen, aber auch die nicht zentrierten Kugeln verhindern ggf. bei Auftreten des örtlichen Verformungsruckes die notwendige Signalgebung.

In der WO 97/38 199 wird eine Schließkanten-Sicherung beschrieben, bei welcher in einem elastischen Schlauch ein der Form der Kontaktelemente angepaßtes, die Kontaktelemente jeweils einzeln aufnehmendes,elastisches Kontaktelementebett ausgearbeitet ist, das ortsfest in bezug zum Schlauch und an der kraftbeaufschlagten Seite des Schlauches angeordnet ist, so daß die Kontaktelemente einerseits ortsfest in dem Kontaktelementebett gelagert sind und andererseits der Biegeradius in der Mittelachse der durch die Kontaktelemente gebildeten Kontaktkette größer ist als der Biegeradius des eigentlichen Kontaktelementebettes. In dieser Literaturstelle wird auch vorgeschlagen, daß zusätzlich die Kontaktelemente von einer Expanderschnur durchzogen sein können.

Diese Anordnung ist aufwendig, da das Ausformen der Kontaktelementebetten natürlich einen Formaufwand bedeutet und sichergestellt sein muß, daß die Anordnung der Kontaktelementebetten und die Größe der Kontaktelemente derart zueinander angepaßt ist, daß sich im Ruhezustand die Kontaktelemente berühren.

In der EP 0 234 523 A wird eine Schließkanten-Sicherung beschrieben, bei welcher die Kontaktelemente je aus einer Kontaktrolle bestehen, also walzenförmig ausgebildet sind, wobei die Kontaktrollen an den Stirnenden Kontaktstellen schaffend aneinander anliegen. Im Inneren der Kontaktrollen ist eine Expanderschnur angeordnet, die die einzelnen Kontaktrollen mit ihren Kontaktstellen in axialer Richtung aufeinanderzu zwingen. Zwischen den einzelnen Kontaktrollen sind Isolierringe angeordnet, die mit radial zur Isolierringachse ausgerichteten, in den Innenraum der Isolierringe vorspringenden Keilflächen zwischen den einzelnen Kontaktrollen angeordnet sind.

Der Herstellungsaufwand für diese Schließkanten-Sicherung ist relativ hoch.

Allen im Stand der Technik bekannten Sicherheitsleisten ist eigen, daß die Kontaktelemente nur eine Kontaktleitung aufweisen und damit nur eine Kontaktstelle schaffen, so daß nur ein Stromkreis möglich ist.

Bei den im Stand der Technik bekannten Anordnungen wurde weiterhin als nachteilig empfunden, daß der Kippwinkel, der erforderlich ist, um die Kontaktstellen der Kontaktleitungen der Kontaktelemente voneinander zu trennen, relativ groß sein muß.

Der Erfindung liegt die Aufgabe zugrunde, ein Kontaktelement für eine Sicherheitsleiste zu schaffen, bei welcher mehrere Stromkreise möglich sind, z. B. eine zweikanalige Ausführung und wobei gleichzeitig erreichbar ist, daß sehr kleine Kippwinkel notwendig sind, um die Kontaktleitungen im Bereich ihrer Kontaktstellen voneinander zu trennen.

Diese der Erfindung zugrundeliegende Aufgabe wird durch die Lehre des Hauptanspruches gelöst.

Vorzugsweise sind dabei die Kontaktleitungen in den Kontaktelementen exzentrisch angeordnet.

Mit anderen Worten ausgedrückt wird vorgeschlagen, daß in dem Kontaktelement mehrere Kontaktleitungen untergebracht werden, die mit ihren Kontaktstellen stirnseitig im Bereich des Kontaktelementes an Kontaktstellen des nächsten Kontaktelementes anliegen. Hierbei ist es möglich, um einen Mittelpunkt mehrere, d. h. also nicht nur zwei Kontaktleitungen anzuordnen.

Die Kontaktleitungen können dabei wie im Stand der Technik ausgebildet sein, d. h. als Rohre, Nieten, Stifte usw. oder können gemäß der Erfindung auch als eine Drahtleitung ausgebildet sein.

Werden rohrförmige Kontaktleitungen eingesetzt, ist es möglich, durch diese rohrförmigen Kontaktleitungen eine Expanderschnur oder eine Draht-Federanordnung einzubauen. Es ist aber auch möglich, in einem gesonderten, zentralen Kanal im Kontaktelement diese die erforderliche Vorspannung schaffenden Bauteile unterzubringen.

In grundsätzlicher Weiterbildung der Erfindung wird auch vorgeschlagen, daß die die Vorspannung schaffenden Elemente als Vorspannelemente ausgebildet sind, die mit den Kontaktleitungen in den Kontaktelementen fluchtende Kontaktleitungen aufweisen, wobei die Vorspannelemente form- oder kraft- oder materialschlüssig mit den Kontaktelementen verbunden sind, wobei die Verbindung dieser Vorspannelemente miteinander die erforderliche Vorspannung der Kontaktelemente bewirkt.

Hierbei können die Vorspannelemente elastisch ausgebildet sein, wobei es möglich ist, daß beide Vorspannelemente elastisch ausgebildet sind, z. B. aus Gummi bestehen oder aber nur ein Vorspannelement elastisch ist, das andere starr ist, z. B. aus einem starren Kunststoffteil besteht, und mit dem elastischen Kunststoffteil des nächsten Vorspannelementes zusammenwirkt. Die Verbindung zwischen derartigen Vorspannelementen kann über pilzartige, an einem Vorspannelement festgelegten und in einen entsprechenden Hohlraum des anderen Vorspannelementes eingreifenden Bauteilen erreicht werden.

Unabhängig von den vorstehenden Erläuterungen ist es selbstverständlich möglich, die Vorspannung der einzelnen Kontaktelemente, durch die diese aufeinanderzu gezwungen werden, durch Federelemente zu schaffen, wie sie beispielsweise in der älteren DE 199 37 731 erläutert sind.

Der Einsatz der vorstehend erläuterten Vorspannelemente hat weiterhin den Vorteil, daß die eigentlichen Kontaktelemente als Profilstab extrudiert werden können, in welchem die Kontaktleitungen entsprechend angeordnet sind, wobei dann an der Schnittfläche der Kontakt zwischen dem dann anzuschließenden Vorspannelement und den in diesem angeordneten Kontaktleitungen erfolgt.

Grundsätzlich sei darauf hingewiesen, daß die Ausbildung des Kontaktelementes zur Lösung der der Erfindung zugrundeliegenden Aufgabe und bei Anwendung des diese Aufgabe lösenden Erfindungsvorschlages rund, flach oder teilkugelförmig ausgebildet sein kann.

So wie in der FR 21 35 922 beschrieben, kann das gesamte Kontaktelement aus einem leitförmigen Werkstoff bestehen, wobei dann die Isolierung über stirnseitig angebrachte Vorspannelemente erfolgen kann, wobei natürlich die Kontaktelemente nicht kugelförmig ausgebildet sein können, da in diesen Kugeln das Unterbringen mehrerer Kontaktleitungen nicht möglich ist.

Der erfindungsgemäße Vorschlag gibt weiterhin den Vorteil, daß bei zwei Kontaktleitungen in einem Kontaktelement ein geschlossener Kreislauf innerhalb der Sicherheitsleiste geschaffen werden kann, wodurch eine wesentlich einfacherere Montage erreichbar ist.

Ausführungsbeispiele der Erfindung werden nachfolgend anhand der Zeichnungen erläutert. Die Zeichnungen zeigen dabei in
- Fig. 1: einerseits im Längsschnitt zwei miteinander verbundene Kontaktelemente, andererseits im Querschnitt, wobei in diesem Kontaktelementen vier Kontaktleitungen untergebracht sind, in
- Fig. 2: die Anordnung gemäß Fig. 1 im Unterbrecherzustand, in
- Fig. 3: eine abgeänderte Ausführungsform, wobei die Kontaktelemente über Vorspannelemente miteinander verbunden sind, in
- Fig. 4: eine abgeänderte Ausführungsform der Verbindung der Vorspannelemente, in
- Fig. 5: eine abgeänderte Ausführungsform der Kontaktstellen in einem Kontaktelement und in
- Fig. 6: eine Sicherheitsleiste, bei welcher ein geschlossener Kreislauf innerhalb der Sicherheitsleiste geschaffen ist.

In Fig. 1 sind mit 1 und 2 zwei Kontaktelemente bezeichnet, die aus Kunststoff bestehen und beispielsweise rollenförmig ausgebildet sind, wobei in diesen Kontaktelementen Kontaktleitungen 5, 6, 7 und 8 untergebracht sind, die in ihrem Kopfbereich Kontaktstellen bildend aneinander anliegen. Die Kontaktelemente 1 und 2 sind in einem Schlauch 3 untergebracht.

Gemäß Fig. 2 bezeichnet der Pfeil 4 die Trennstelle zwischen zwei Kontaktstellen der Kontaktleitung 6.

Innerhalb der rohr- oder hülsenförmig ausgebildeten Kontaktleitungen 5 bis 8 ist bei dem dargestellten Ausführungsbeispiel jeweils eine Expanderschnur 9 angeordnet, die die erforderliche Vorspannung zur Anlage der Kontaktelemente 1, 2 aneinander bewirkt.

Bei der Ausführungsform gemäß Fig. 3 sind beispielsweise die Kontaktelemente 1 und 2 hohl ausgebildet und die Endbereiche der Kontaktelemente 1 und 2 werden durch Vorspannelemente 10 und 11 verschlossen. Diese Vorspannelemente 10 und 11 weisen Kontaktleitungen 5a, 6a und 5b und 6b auf, die an ihren Kontaktstellen aneinaner anliegen. Rückseitig schließen an die Kontaktleitungen 5a und 6a bzw. 5b und 6b elektrische Leitungen 12 und 12a an, die zu den an dem anderen Ende des Kontaktelementes angeordneten Vorspannelement führen.

Die Verbindung der Vorspannelemente 10 und 11 erfolgt bei der Darstellung gemäß Fig. 3 durch einen nahezu kugelförmigen Kopf 14 am Vorspannelement 11, der in eine entsprechende Aufnahmeöffnung im Vorspannelement 10 eingeführt werden kann und hier verrastet. Hierbei kann das Vorspannelement 10 beispielsweise elastischer ausgebildet sein als das Vorspannelement 11, so daß hierdurch die entsprechende Zugspannung zwischen den beiden Kontaktelementen 1 und 2 erreicht wird.

Die Ausführungsform gemäß Fig. 4 unterscheidet sich von der Ausführungsform gemäß Fig. 3 nur durch die andere Ausbildung der Verrastung zwischen den beiden Vorspannelementen 10 und 11, wobei bei der Ausführungsform gemäß Fig. 4 ein pilzförmiger Rastkopf 14 dargestellt ist.

Die Darstellung in Fig. 5 zeigt, daß die Kontaktstellen der Kontaktleitungen auch viertelkreisförmig ausgebildet sein können und damit einen sehr großen Anlagebereich schaffen, der zu einer guten Schaltleistung führt.

Bei der Ausführungsform gemäß Fig. 6 wird innerhalb der Sicherheitsleiste, die durch eine Vielzahl von Kontaktelementen 1 und 2 gebildet wird, ein geschlossener Stromkreis dadurch geschaffen, daß einenendes der Sicherheitsleiste eine Endstückbrücke 15 vorgesehen ist, während anderenendes ein Verschlußelement als Stecker 16 eingesetzt wird. Hierdurch wird eine wesentlich einfachere Montage erreicht.

Während im voraufgehenden immer davon ausgegangen wird, daß die Kontaktelemente 1, 2 aus einem elektrisch isolierenden Werkstoff bestehen, ist es aber auch durchaus möglich, daß die Kontaktelemente 1, 2 aus einem leitfähigen Werkstoff geschaffen werden, wobei dann die Isolierung über jeweils stirnseitig angebrachte Vorspannelemente aus nicht leitfähigem Werkstoff mit eingearbeiteten Kontaktleitungen erfolgt.

## Patentansprüche

1. Sicherheitsleiste für eine Schließkanten-Sicherung als Schaltleiste mit einer elektrischen Schalteinrichtung, wobei die Sicherheitsleiste aus einer Vielzahl von Kontaktelementen (1, 2) besteht, die in einem Schlauch (3) aneinandergereiht angeordnet sind, und die Kontaktelemente (1, 2) in Ruhestellung an stirnseitig vorgesehenen Kontaktstellen einer in jedem Kontaktelement vorgesehenen Kontaktleitung aneinander anliegen und unter der Einwirkung einer äußeren Kraft bei örtlicher Verformung des Schlauches (3) den Kontakt unterbrechend auseinanderbewegt werden, **dadurch gekennzeichnet, daß** in jedem einzelnen Kontaktelement (1, 2) mehrere Kontaktleitungen (5, 6, 7, 8) angeordnet sind, so daß bei der Sicherheitsleiste mehrere Stromkreise möglich sind.

2. Sicherheitsleiste für eine Schaltleiste nach Anspruch 1, **dadurch gekennzeichnet, daß** die Kontaktleitungen (5, 6, 7, 8) exzentrisch in dem Kontaktelement (1, 2) angeordnet sind.

3. Sicherheitsleiste für eine Schaltleiste nach Anspruch 1 oder 2, **gekennzeichnet durch** eine die Vorspannung der Kontaktelemente (1, 2) im Schlauch (3) erzeugenden Spannvorrichtung (9), die als Expanderschnur oder Draht-Federanordnung ausgebildet und zentrisch im Kontaktelement (1, 2) angeordnet ist.

4. Sicherheitsleiste für eine Schaltleiste nach Anspruch 1 oder 2, **gekennzeichnet durch** eine die Vorspannung der Kontaktelemente (1, 2) im Schlauch (3) erzeugenden Spanneinrichtung (9), die als Expanderschnur oder Draht-Federanordnung ausgebildet und exzentrisch im Kontaktelement (1, 2) angeordnet ist.

5. Sicherheitsleiste für eine Schaltleiste nach einem der vorhergehenden Ansprüche, **dadurch gekennzeichnet, daß** die Kontaktelemente (1, 2) unter Vorspannung durch eine kraft- oder formschlüssige elastische Verbindung aneinander festgelegt sind.

6. Sicherheitsleiste für eine Schaltleiste nach einem der vorhergehenden Ansprüche 1, 2 oder 5, **dadurch gekennzeichnet, daß** die Spannvorrichtung als Vorspannelemente (10, 11) ausgebildet sind, die mit den Kontaktleitungen (5, 6, 7, 8) in dem Kontaktelement fluchtende Kontaktleitungen (5a, 6a, 5b, 6b) aufweisen, wobei die Vorspannelemente (10, 11) form- oder kraft- oder materialschlüssig mit den Kontaktelementen (2) verbunden sind und die Verbindung der Vorspannelemente (10, 11) miteinander die erforderliche Vorspannung der Kontaktelemente (2) bewirkt.

## Claims

1. Safety strip for a closing-edge safety device as a switching strip with an electrical switching arrangement, whereby the safety strip comprises a plurality of contact elements (1, 2) arranged one after another in a hose (3) and in the rest position, the contact elements (1, 2) lie against one another at contact sites provided on the end faces of a contact conductor provided in each contact element and under the influence of an external force with local deformation of the hose (3), are moved apart from each other interrupting the contact, **characterised in that** in each individual contact element (1, 2) a plurality of contact lines (5, 6, 7, 8) are arranged so that a plurality of current circuits are possible with the safety strip.

2. Safety strip for a switching strip according to Claim 1, **characterised in that** the contact lines (5, 6, 7, 8) are arranged eccentrically in the contact element (1, 2).

3. Safety strip for a switching strip according to Claim 1 or 2, **characterised in that** it has a tensioning device (9) creating the pretensioning of the contact elements (1, 2) in the hose (3), said tensioning device being designed as an expander cord or a wire spring arrangement and arranged centrally in the contact element (1, 2).

4. Safety strip for a switching strip according to Claim 1 or 2, **characterised in that** it has a tensioning device (9) creating the pretensioning of the contact elements (1, 2) in the hose (3), said tensioning device being designed as expander cord or spring arrangement and arranged eccentrically in the contact element (1, 2).

5. Safety strip for a switching strip according to one of the previous claims, **characterised in that** the contact elements (1, 2) are firmly held against each other under tension by a force-fitting or form-fitting elastic connection.

6. Safety strip for a switching strip according to one of the previous claims 1, 2 or 5, **characterised in that** the tensioning device is designed as pretensioning elements (10, 11) having contact lines (5a, 6a, 5b, 6b) aligned with the contact lines (5, 6, 7, 8) in the contact element, whereby the pretensioning elements (10, 11) are linked in form-fitting, force-fitting or material-fitting manner to the contact elements (2) and the connection of the pretensioning elements (10, 11) to each other brings about the required pretensioning of the contact elements (2).

## Revendications

1. Bande de sûreté pour un système de blocage de bords de fermeture conçu comme une bande de commutation avec un dispositif de commutation électrique, laquelle bande de sûreté se compose d'une pluralité d'éléments de contact (1, 2) disposés à la suite les uns des autres dans un tuyau (3) et les éléments de contact (1, 2) s'appuient les uns contre les autres dans la position de repos en des points de contact frontaux d'une ligne de contact prévue sur chaque élément de contact, qui sont écartés en interrompant le contact en cas d'application d'une force extérieure et de déformation locale du tuyau (3), **caractérisée en ce que** plusieurs lignes de contact (5, 6, 7, 8) sont disposées dans chaque élément de contact (1, 2), de sorte que plusieurs circuits électriques sont possibles dans la bande de sûreté.

2. Bande de sûreté pour une bande de commutation selon la revendication 1, **caractérisée en ce que** les lignes de contact (5, 6, 7, 8) sont disposées de façon excentrée dans l'élément de contact (1, 2).

3. Bande de sûreté pour une bande de commutation selon la revendication 1 ou 2, **caractérisée en ce qu'**il est prévu un dispositif de mise en tension (9) établissant une précontrainte des éléments de contact (1, 2) dans le tuyau (3), qui est conçu comme un cordon extensible ou un ressort à boudin et est disposé en position centrée dans l'élément de contact (1, 2).

4. Bande de sûreté pour une bande de commutation selon la revendication 1 ou 2, **caractérisée en ce qu'**il est prévu un dispositif de mise en tension (9) établissant une précontrainte des éléments de contact (1, 2) dans le tuyau (3), qui est conçu comme un cordon extensible ou un ressort à boudin et est disposé en position excentrée dans l'élément de contact (1, 2).

5. Bande de sûreté pour une bande de commutation selon l'une ou l'ensemble des revendications précédentes, **caractérisée en ce que** les éléments de contact (1, 2) sont immobilisés les uns contre les autres avec une précontrainte par une liaison élastique par adhérence ou par engagement de la forme.

6. Bande de sûreté pour une bande de commutation selon l'une quelconque des revendications 1, 2 ou 5, **caractérisée en ce que** le dispositif de mise en tension est composé d'éléments de précontrainte (10, 11) qui présentent des lignes de contact (5a, 6a, 5b, 6b) alignées avec les lignes de contact (5, 6, 7, 8) de l'élément de contact, les éléments de précontrainte (10, 11) étant reliés avec les éléments de contact (2) par engagement de la forme, adhérence ou solidarité du matériau et la liaison entre les éléments de précontrainte (10, 11) réalisant la précontrainte nécessaire des éléments de contact (2).
